# EUROPÄISCHE PATENTSCHRIFT

(11) **EP 1 553 042 B1**
(45) Veröffentlichungstag und Bekanntmachung des Hinweises auf die Patenterteilung: **13.02.2008**
(21) Anmeldenummer: 04030567.4
(22) Anmeldetag: 23.12.2004
(51) Int. Cl.: B66C 9/14

(54) **Zweischienenlaufkatze mit Hubwerk**
trolley running on two rails with a winch
chariot roulant sur deux rails avec un treuil

(30) Priorität: 08.01.2004 DE 102004001302
(43) Veröffentlichungstag der Anmeldung: 13.07.2005
(73) Patentinhaber: Demag Cranes & Components GmbH, 58300 Wetter (DE)
(72) Erfinder: Winter, Klaus-Jürgen, 58300 Wetter (DE); Schulte, Franz, 58313 Herdecke (DE); Dammer, Michael, 58300 Wetter (DE)
(74) Vertreter: Moser & Götze

(56) Entgegenhaltungen:
- DE-A1- 3 239 854
- DE-U- 6 608 185
- FR-A- 1 447 420
- GB-A- 274 579
- US-A- 1 695 623

## Beschreibung

Die Erfindung betrifft eine Zweischienenlaufkatze, insbesondere obenlaufende Zweischienenlaufkatze mit einem ersten und einem zweiten Fahrwerkträger, die über Laufräder auf einer Fahrschiene verfahrbar sind und eine 3-Punkt-Lagerung ausbilden, wobei der erste Fahrwerkträger mit dem zweiten Fahrwerkträger mittels eines Querträgers etwa mittig verbunden ist und wobei der erste Fahrwerkträger eine größere Längserstreckung als der zweite Fahrwerkträger aufweist, und mit einem an dem Querträger befestigten Hubwerk.

Solche Zweischienenlaufkatzen bestehen üblicherweise aus zwei miteinander verbundenen Fahrwerkträgern, die so einen Rahmen bilden und mittels teilweise angetriebenen Laufrädern jeweils auf gegenüberliegenden Schienen der Kranträger einer Krankonstruktion verfahrbar sind und zum Heben von Lasten ein Hubwerk aufweisen.

Das Hubwerk umfasst neben der Seiltrommel, deren Antrieb, Getriebe und Lagerung sowie elektrische Steuerung gewöhnlich Unter-, Oberflaschen und einen Lasthaken oder Greifer in einer dem Fachmann bekannten Weise.

Das Hubwerk kann oben, etwa mittig auf einem die Fahrwerkträger verbindenden Querträger angebracht werden, wie es aus der DE 1 938 831 und DE 6 608 185 bekannt ist.

Bei den aus der DE 1 938 831 und DE 6 608 185 bekannten Zweischienenlaufkatzen wird jedoch die Gesamtbauhöhe durch die Anbringung des Hubwerks auf bzw. oberhalb der Fahrwerkträger stark erhöht.

Die DE 944 330 offenbart dagegen eine Zweischienenlaufkatze, bei der das Hubwerk bzw. die Seiltrommel zwischen den Fahrwerksträgern angeordnet ist bzw. den Querträger zu deren Verbindung ausbildet. Bei dieser Laufkatze führt eine Fahrwerkswelle für zwei angetriebene Laufräder durch die Seiltrommel, an deren einem Ende ein Kopfträger angeordnet ist, der ein weiteres Laufrad trägt, das zur Führung der Katze dient. Die Bauhöhe der Katze oberhalb der Schienen der Kranträger ist nicht größer als die Höhe der Fahrwerksträger selbst. Die dabei gewählte Konstruktion des Hubwerks ist jedoch aufwendig und die Katze empfindlich gegen Verzug und Verkantung unter Belastung.

Aufgabe der Erfindung ist es daher, eine Zweischienenlaufkatze mit 3-Punkt-Lagerung bereitzustellen, deren Bauhöhe oberhalb der Schienen der Kranträger möglichst gering ist und die gleichzeitig eine gute Zugänglichkeit zu den wesentlichen Komponenten des Hubwerks sicherstellt. Zudem soll der Schienenabstand der Katze nicht vergrößert sein und die Last die Katze möglichst gleichmäßig belasten.

Diese Aufgabe wird durch die in Anspruch 1 wiedergegebene Erfindung gelöst. Vorteilhafte Ausführungsformen der Erfindung sind in den Unteransprüchen 2 bis 13 ausgeführt.

Dadurch, dass das Hubwerk zwischen den Fahrwerkträgern an dem Querträger derart seitlich befestigt ist, dass das Hubwerk im wesentlichen nicht nach oben über die Fahrwerkträger hinausragt, ist sichergestellt, dass die Bauhöhe oberhalb der Schienen des Kranträgers nicht vergrößert wird.

Dadurch, dass die Seiltrommel und die Seilendbefestigung des Hubwerks auf einer Seite und die Oberflasche auf der gegenüberliegender Seite des Querträgers - in Verfahrrichtung gesehen - angeordnet sind, so kann das Gewicht etwaiger Gegengewichte reduziert und die Torsionsbelastung des Querträgers minimiert werden.

Wichtig ist bei Zweischienenlaufkatzen die Gesamtbauhöhe und insbesondere die Bauhöhe der Fahrwerkträger bzw. des Rahmens und des Hubwerks. Mit Rücksicht auf die Größe der Laufräder besitzen die Zweischienenlaufkatzen eine bestimmte Mindestbauhöhe oberhalb der Ebene der Schienen auf den Kranträgern, die möglichst gering gehalten wird, so dass auch die Gesamthöhe des Krans minimiert werden kann. Dies ist unter anderem aus Gewichts-, Platz- und Kostengründen notwendig.

Von Vorteil ist es, wenn der Lasthaken oder Ähnliches nach Möglichkeit mittig innerhalb des Abstandes der Fahrwerkträger zu einander angeordnet ist, so dass die Gesamtkonstruktion und insbesondere die Laufräder unter Last gleichmäßig belastet werden, was wiederum aus Gewichtsersparnisgründen von Interesse ist und mit einem erniedrigten Konstruktionsaufwand einhergeht. Allerdings ist hierbei zu beachten, dass bei der Verwendung von einrilligen Seiltrommeln der Seilablaufpunkt auf der Trommel zwischen zwei Positionen, nämlich der höchsten und niedrigsten Laststellung bzw. -Höhe wandert. Ferner sind Vorschriften zur Dimensionierung der Seiltriebe und konstruktive Mindestanforderungen an Freimaße zu benachbarten Bauteilen zu beachten.

Für die Inbetriebnahme und Wartung bzw. Reparatur ist es notwendig eine einfache und gute Zugänglichkeit zu dem Hubwerk sicherzustellen. Insbesondere muss verhindert werden, dass die Seiltrommel, deren Antrieb, Getriebe und Lagerung sowie elektrische Steuerung durch die angrenzenden Fahrwerksträger behindert bzw. eingeschränkt wird.

Ist der erste Fahrwerkträger mit dem zweiten Fahrwerkträger mittels des Querträgers etwa mittig verbunden und weist ferner der erste Fahrwerkträger eine größere Längserstreckung als der zweite Fahrwerkträger aufweist und ragt dabei das Hubwerk in Verfahrrichtung über den zweiten Fahrwerkträger hinaus, so ist die Zugänglichkeit du den wesentlichen Komponenten des Hubwerks in einfacher Weise möglich.

Von Vorteil ist es dabei, wenn z. B. das Getriebe und/oder die Seiltrommel und/oder die elektrische Steuerung des Hubwerks, also dessen wesentliche Komponenten an der dem zweiten Fahrwerkträger zugewandten Seite angeordnet sind. Hierbei ist es günstig, das Hubwerk möglichst weit in Richtung des zweiten Fahrwerkträgers an dem Querträger anzuordnen, so dass seine Zugänglichkeit nochmals verbessert wird. Die Wartung kann daher vom Kranträger aus erfolgen.

Insbesondere ist es von Vorteil, wenn alle Laufräder bzw. deren Achsen symmetrisch zur Schwerachse der Nutzlast angeordnet sind, wobei die Laufräder des ersten Fahrwerkträgers einen möglichst großen Abstand und die Laufräder des zweiten Fahrwerkträgers einen geringen Abstand aufweisen.

So kann der zweite Fahrwerkträger besonders kurz ausgeführt werden und der Zugang zum Hubwerk ist nicht gehindert.

Der zweite Fahrwerkträger kann mit lediglich einem Laufrad ausgestaltet sein. Dies hängt jedoch von den geplanten Betriebsbedingungen und der zu transportierenden Nutzlast ab. Die zulässige Belastung des Laufrads und seiner Befestigung am Fahrwerkträger darf im Betrieb nicht überschritten werden.

Werden größere Nutzlasten bewegt, bietet sich der Einsatz von zwei Laufrädern an. Diese können starr oder vorteilhafterweise über eine Schwinge mit dem Fahrwerkträger verbunden sein. Die Verwendung einer Schwinge ist durch Ausbildung einer 3-Punkt-Lagerung der Laufkatze auf den Kranträgern sinnvoll und ermöglicht z. B. den Ausgleich von Fertigungstoleranzen.

Beim üblichen Einsatz nur eines angetriebenen Laufrads wird oft ein Schräglauf der Laufkatze hervorgerufen. Dieser Schräglauf kann jedoch durch Einsatz horizontaler Führungselemente, insbesondere von an den Enden des ersten Fahrwerkträgers angeordneten Führungsrollen verhindert werden, die sich mit geringem Spiel seitlich an den Schienen abstützen.

Die üblichen, bei bekannten, angetriebenen Reibrollen verwendenden Konstruktionen weisen Nachteile auf, weil sie aufgrund des Reibrollenantriebs sehr aufwendig sind und viel Platz benötigen. Darüber hinaus ist das Verschleißverhalten der miteinander zusammenwirkenden angetriebenen Laufräder und Reibrollen unterschiedlich, wodurch sich die Abrollradien unterschiedlich verändern, was wiederum zu zusätzlichem Schlupf des geringer belasteten Rades führt.

Ein solches Abheben muss vermieden werden, um eine Beschädigung der Laufkatze und/oder des Trägers zu verhindern und ein Durchrutschen der angetriebenen Laufräder zu vermeiden.

Wenn mindestens ein Laufrad antreibbar ist und an der Unterseite der Fahrschiene mindestens ein mit dem angetriebenen Laufrad zusammenwirkendes Paar Reibrollen angeordnet ist, die über eine Einstellung des Abstandes zueinander an die Unterseite der Fahrschiene anstellbar sind, kann ein Durchrutschen z. B. durch Abheben des angetriebenen Laufrads verhindert werden.

Durch die erfindungsgemäße Ausgestaltung der der Erhöhung der Traktion dienenden Reibrolle als nicht angetriebenes Reibrollenpaar ist es möglich, die Reibrollenkonstruktion besonders leicht und kompakt und somit Platz sparend auszugestalten, da auf einen Antrieb der Reibrollen verzichtet wurde.

Vorteilhafterweise sind die beiden Reibrollen eines jeden Reibrollenpaares symmetrisch zur Drehachse des jeweiligen angetriebenen Laufrades unterhalb des Laufrades angeordnet sind.

In einer bevorzugten Ausführungsform ist hierzu jedes Reibrollenpaar über ein Stützgestänge am jeweiligen Fahrwerkträger festgelegt.

Das Stützgestänge kann hierbei zwei um eine gemeinsame Achse verschwenkbare zweiarmige Hebel umfassen, wobei an einem freien Ende eines jeden Hebels eine Reibrolle drehbar gelagert ist.

Die beiden anderen freien Enden der Hebel des Stützgestänges sind dann günstigerweise über einen federbelasteten Andrückmechanismus miteinander verbunden, der aus einer die beiden freien Enden der Hebel miteinander verbindenden Schraube und einer auf die Schraube aufsetzbaren und über eine Mutter spannbaren Druckfeder besteht.

Das Stützgestänge eines jeden Reibrollenpaares ist in einer bevorzugten Ausgestaltung an einer quer zur Verfahrrichtung am ersten Fahrwerkträger angeordneten Welle verschwenkbar gelagert.

Weitere Einzelheiten, Merkmale und Vorteile der vorliegenden Erfindung werden nachfolgend anhand der Zeichnung erläutert. Es zeigen schematisch:
- Fig. 1: eine Ausführungsform einer erfindungsgemäßen Zweischienenlaufkatze mit Hubwerk in einer Ansicht von oben;
- Fig. 2: die Ausführungsform aus Fig. 5 in einer Seitenansicht;
- Fig. 3: einen Querschnitt entlang der Linie "B-B" aus Fig. 2;
- Fig. 4: eine zweite Ausführungsform einer erfindungsgemäßen Zweischienenlaufkatze mit Hubwerk in einer Ansicht von oben;
- Fig. 5: die Ausführungsform aus Fig. 4 in einer Seitenansicht
- Fig. 6: eine Anordnung eines Reibrollenpaares zur Verhinderung des Abhebens des angetriebenen Laufrads aus den Ausführungsformen der Fig. 1 und 3 und
- Fig. 7: einen Querschnitt entlang der Linie "A-A" aus Fig. 6.

In den Figuren sind sich entsprechende Teile der unterschiedlichen Ausführungsformen der erfindungsgemäßen Zweischienenlaufkatzen 300 und 400 mit jeweils um 100 erhöhten Bezugszeichen gekennzeichnet.

Der Aufbau der erfindungsgemäßen Zweischienenlaufkatzen wird nun anhand der Figuren 1 und 2 näher erläutert. Nachfolgend werden nur die Unterschiede zwischen den einzelnen Ausführungsformen dargelegt.

Die Figuren 1 und 2 zeigen eine erfindungsgemäße obenlaufende Zweischienenlaufkatze 300, die einen ersten Fahrwerkträger 301 und einen zweiten Fahrwerkträger 302 umfasst, die mittels eines Querträgers 303 jeweils mittig verbunden sind. In Verfahrrichtung V der Zweischienenlaufkatze 300 vor bzw. hinter sowie seitlich an dem Querträger 103 ist ein Hubwerk 304 angeordnet. Der erste Fahrwerkträger 301 weist zwei Laufräder 313 und 315 auf, von denen das Laufrad 313 mit einem Antrieb 314 zum Verfahren der Laufkatze in Verfahrrichtung V auf den Schienen 312 der Kranträger 311 versehen ist. Die Achsen der Laufräder 313 und 315 sind in Verfahrrichtung V hintereinander angeordnet und weisen dabei einen großen Abstand C auf, so dass die Laufräder 313, 315 im Bereich des Anfangs und Endes der Kranträger 311 gelagert sind.

Für höhere Nutzlasten eignet sich die dargestellte Ausführungsform der erfindungsgemäßen Zweischienenlaufkatze 300, bei der der zweite Fahrwerkträger 302 zwei Laufräder 316 und 317 aufweist, die über eine Schwinge 320 an dem Querträger 303 befestigt sind, wodurch eine statisch bestimmte 3-Punkt-Lagerung der Laufkatze 300 erreicht wird, so dass es im Gegensatz zur denkbaren starren Anordnung möglich ist, unterschiedlich hohe Aufstandpunkte der Laufräder 316/317 auszugleichen.

Die Schwinge geht im Detail aus der Figur 3 hervor. Sie umfasst eine Traverse 321 mit zwei Radachsen 322 für die Laufräder 316 und 317, die über eine Pendelachse 323 mit dem zweiten Fahrwerksträger 302 verbunden ist. Die Pendelachse 323 ist um eine in Längsrichtung des Querträgers 303 ausgerichtete und somit horizontale Achse schwenkbar.

Die Achsen der zwei Laufräder 316 und 317 weisen also im Gegensatz zu denen der Laufräder 313, 315 einen geringeren Abstand D zueinander auf. Der zweite Fahrwerkträger besitzt in Längsrichtung gerade eine solche Erstreckung, dass die Anordnung der Laufräder 316 und 317 in Verfahrrichtung V hintereinander möglich ist.

Der erste Fahrwerkträger 301 besitzt also in Längs- bzw. Verfahrrichtung V eine größere Längserstreckung als der zweite Fahrwerkträger 302. Somit behindert der zweite Fahrwerkträger 302 den Zugang zum Hubwerk 304 nicht, da dieses seitlich in Verfahrrichtung V über diesen hinaussteht.

Die seitliche Anordnung des Hubwerks 304 an dem Querträger 303 erfolgt derart, dass die Bauhöhe H der Zweischienenlaufkatze oberhalb der Schienen 312 nicht vergrößert wird. Die Oberkante des Hubwerks 304 ragt also nicht nach oben über die Fahrwerkträger 301 und 302 hinaus. Insgesamt sind alle Teile der erfindungsgemäßen Zweischienenlaufkatze so angeordnet, dass sie nicht über die Oberkante der Fahrwerkträger nach oben hinausragen (vgl. Fig. 2).

Die Seiltrommel 305 des Hubwerks 304 ist mittels Rahmenteile 306 und 307 mit dem Querträger 303 verbunden und zwischen diesen drehbar gelagert. In dem Rahmenteil 307 des Hubwerks 304, welches dem zweiten Fahrwerkträger 302 benachbart ist, befinden sich die wesentlichen Antriebskomponenten, wie Seiltrommellagerung, -antrieb, -getriebe und elektrische Steuerung. Durch die Positionierung des Hubwerks 304 außermittig am Querträger 303, d. h. nahe dem dem zweiten Fahrwerkträger 302 zugewandten Kranträger 311 ist der Zugang zu diesen Komponenten wartungs- und reparaturfreundlich ohne Gerüst möglich. Man erkennt, insbesondere in Fig. 2, dass der Zugang zum Rahmenteil 307 des Hubwerks 104 nicht durch den zweiten Fahrwerkträger 302 eingeschränkt wird.

Der Querträger 303 dient auch zur Aufnahme bzw. Festlegung einer Oberflasche 308 und einer Seilendbefestigung 309 eines Seils 318 des Hubwerks 304. Das Seil 318 wird entsprechend einer einfachen Einscherung von der Seilendbefestigung 309 über einen Lasthaken 310, die Oberflasche 306 und den Lasthaken 310 auf die einrillige Seiltrommel 305 geführt. Hierbei sind die Seiltrommel 305 und die Seilendbefestigung 309 des Hubwerks 304 auf einer Seite und die Oberflasche 308 auf der gegenüberliegender Seite des Querträgers 303 - in Verfahrrichtung V gesehen - angeordnet.

Somit wandert der Lasthaken 310 in einem kleinen, durch den Pfeil W gekennzeichneten Bereich um den Mittelpunkt K der Spurbreite S der Laufkatze 300 zwischen seiner niedrigsten und höchsten Hubposition. Dies bedingt eine günstige Verteilung der Belastung auf die Zweischienenlaufkatze.

Bei der in den Figuren 4 und 5 dargestellten, zweiten Ausführungsform der erfindungsgemäßen Zweischienenlaufkatze 400 ist der zweite Fahrwerkträger 402 mit einer nochmals verkleinerten Endplatte 402 ausgebildet, was durch die Verwendung nur eines Laufrads 416 ermöglicht wird. Dies kann bei relativ kleinen Nutzlasten kostengünstiger und konstruktiv einfacher sein, wenn nämlich die zulässige Belastung der Endplatte 402 die zulässige Druckspannung unter dem Laufrad 416 im Betrieb nicht überschreitet.

Ferner sind zusätzlich horizontale Führungsrollen 424 in der Nähe der Laufräder 413 und 415 des ersten Fahrwerkträgers 401 vorgesehen, die am Fahrwerkträger selbst angebaut sind und sich mit geringem Spiel seitlich an der Schiene 412 des Kranträgers 411 abstützen. Hierdurch wird ein zu großer Schräglauf der Laufkatze vermieden, der durch den üblicherweise verwendeten Einzelradantrieb am Laufrad 413 hervorgerufen wird.

Nachfolgend wird auf das im Detail in den Figuren 6 und 7 dargestellte Stützrollenpaar 319 näher eingegangen, welches in den oben beschriebenen Ausführungsformen Verwendung findet.

Das als Reibrollenpaar ausgebildete Stützrollenpaar 319 ist an dem Fahrwerkträger 301 vorgesehen, unter dem Fahrwerkträger schwenkbar gelagert und stützt sich mittels Federvorspannung an der Unterseite 326 der Oberplatte 325 des Kranträgers 311 ab, so dass ein Durchrutschen des angetriebenen Laufrads 313 verhindert wird.

Das Stützrollenpaar 319 ist an einem sich nach unten erstreckenden Arm 327 des Fahrwerkträgers 301 angeordnet und umfasst zwei Hebel 328, die scherenartig über einen Zapfen 330 verschenkbar sind. An dem einen Ende der Hebel sind die einzelnen Rollen 329 drehbar angeordnet und an dem anderen, entgegen gesetztem freien Ende sind die Hebel 328 über einen Andrückmechanismus 331 mit einander verbunden. Der Andrückmechanismus 331 bewirkt ein Verschwenken der Hebel 328 derart relativ gegen einander, dass der Abstand der Rollen 329 zu einander und somit deren Anpressdruck gegen die Unterseite 326 der Oberplatte 325 des Kranträgers 311 verstellt wird. Hierdurch kann das Laufrad 313 mit der gewünschten Anlagekraft auf bzw. gegen die Schiene 312 gezogen werden, um einen Schlupf zu verhindern.

Im dargestellten Beispiel besteht der Andrückmechanismus 331 aus einer die beiden freien Enden der Hebel 328 verbindenden Schraube 332, auf der eine spulenförmige Feder 333 aufgesetzt ist, und eine Mutter 334, um die Feder 333 in geeigneter Weise einzustellen bzw. zu spannen.

### Bezugszeichenliste

- 300, 400: Zweischienenlaufkatze
- 301, 401: erster Fahrwerkträger
- 302, 402: zweiter Fahrwerkträger
- 303, 403: Querträger
- 304, 404: Hubwerk
- 305, 405: Seiltrommel
- 306, 406: Rahmenteil
- 307, 407: Rahmenteil
- 308, 408: Oberflasche
- 309, 409: Seilendbefestigung
- 310,410: Lasthaken
- 311, 411: Kranträger
- 312,412: Schiene
- 313, 413: angetriebenes Laufrad
- 314,414: Antrieb
- 315,415: Laufrad
- 316,416: Laufrad
- 317,417: Laufrad
- 318,418: Seil
- 319, 419: Stützrollenpaar
- 320: Schwinge
- 322: Radachsen
- 323: Pendelachse
- 424: Führungsrollen
- 325: Oberplatte
- 326: Unterseite
- 327: Arm
- 328: Hebel
- 329: Rolle
- 330: Zapfen
- 331: Andrückmechanismus
- 332: Schraube
- 333: Feder
- 334: Mutter

- A-A: Schnittlinie
- B-B: Schnittlinie
- C: Abstand
- D: Abstand
- H: Bauhöhe
- K: Mitte
- S: Spurbreite
- V: Verfahrrichtung
- W: Bereich des Lasthakens
- X: Blickrichtung

## Patentansprüche

1. Zweischienenlaufkatze mit einem Hubwerk (304, 404), insbesondere obenlaufende Zweischienenlaufkatze
mit einem ersten und einem zweiten Fahrwerkträger, die über Laufräder (315, 415, 316, 416, 317, 417) jeweils auf einer Fahrschiene (312, 412) verfahrbar sind und eine 3-Punkt-Lagerung ausbilden,
wobei der erste Fahrwerkträger (301, 401) mit dem zweiten Fahrwerkträger (302, 402) mittels eines Querträgers (303, 403) verbunden ist, an dem das Hubwerk (304, 404) befestigt ist,
**dadurch gekennzeichnet, dass** das Hubwerk (304, 404) zwischen den Fahrwerkträgern an dem Querträger (303, 403) derart seitlich befestigt ist, dass das Hubwerk im wesentlichen nicht nach oben über die Fahrwerkträger hinausragt, und dass die Seiltrommel (305, 405) und eine Seilendbefestigung (309, 409) des Hubwerks auf einer Seite und eine Oberflasche (308, 408) auf der gegenüberliegender Seite des Querträgers angeordnet sind.

2. Zweischienenlaufkatze nach Anspruch 1, **dadurch gekennzeichnet, dass** das Getriebe und/oder die Seiltrommel und/oder die elektrische Steuerung des Hubwerks (304, 404) an der dem zweiten Fahrwerkträger (302, 402) zugewandten Seite, insbesondere in einem Rahmenteil (307, 407) angeordnet sind.

3. Zweischienenlaufkatze nach einem der Ansprüche 1 bis 2, **dadurch gekennzeichnet, dass** der zweite Fahrwerkträger (302, 402) ein Laufrad (416) oder zwei Laufräder (316, 317) mit geringem Abstand (D) aufweist.

4. Zweischienenlaufkatze nach Anspruch 3, **dadurch gekennzeichnet, dass** die Laufräder (316, 317) über eine Schwinge (320) mit dem Fahrwerkträger (302) verbunden sind.

5. Zweischienenlaufkatze nach einem der vorhergehenden Ansprüche, **dadurch gekennzeichnet, dass** der erste Fahrwerkträger (301, 401) mit dem zweiten Fahrwerkträger (302, 402) mittels des Querträgers (303, 403) etwa mittig verbunden ist.

6. Zweischienenlaufkatze nach einem der vorhergehenden Ansprüche, **dadurch gekennzeichnet, dass** der erste Fahrwerkträger eine größere Längserstreckung als der zweite Fahrwerkträger aufweist und das Hubwerk (304, 404) in Verfahrrichtung (V) über den zweiten Fahrwerkträger (302, 402) hinausragt.

7. Zweischienenlaufkatze nach einem der vorhergehenden Ansprüche, **dadurch gekennzeichnet, dass** horizontale Führungselemente (424), insbesondere Führungsrollen, an den Enden des ersten Fahrwerkträgers (401) angeordnet sind.

8. Zweischienenlaufkatze nach einem der vorhergehenden Ansprüche, **dadurch gekennzeichnet, dass** mindestens ein Laufrad (313, 413) antreibbar ist und an der Unterseite (326) der Fahrschiene mindestens ein mit dem angetriebenen Laufrad (313) zusammenwirkendes Paar Reibrollen (319) angeordnet ist, die über eine Einstellung des Abstandes zueinander an die Unterseite (326) der Fahrschiene anstellbar sind.

9. Zweischienenlaufkatze nach Anspruch 8, **dadurch gekennzeichnet, dass** die beiden Reibrollen (319) eines jeden Reibrollenpaares symmetrisch zur Drehachse des jeweiligen Laufrades (313) unterhalb des Laufrades (313) angeordnet sind.

10. Zweischienenlaufkatze nach Anspruch 8 oder 9, **dadurch gekennzeichnet, dass** jedes Reibrollenpaar über ein Stützgestänge am jeweiligen Fahrwerkträger (301) festgelegt ist.

11. Zweischienenlaufkatze nach Anspruch 10, **dadurch gekennzeichnet, dass** das Stützgestänge zwei um eine gemeinsame Achse verschwenkbare zweiarmige Hebel (328) umfasst, wobei an einem freien Ende eines jeden Hebels (328) eine Reibrolle (329) drehbar gelagert ist.

12. Zweischienenlaufkatze nach Anspruch 11, **dadurch gekennzeichnet, dass** die beiden anderen freien Enden der Hebel (328) des Stützgestänges über einen federbelasteten Andrückmechanismus (331) miteinander verbunden sind.

13. Zweischienenlaufkatze nach Anspruch 12, **dadurch gekennzeichnet, dass** der Andrückmechanismus (331) aus einer die beiden freien Enden der Hebel (328) miteinander verbindenden Schraube (332) und einer auf die Schraube (332) aufsetzbaren und über eine Mutter (334) spannbaren Druckfeder (333) besteht.

## Claims

1. Trolley running on two rails and having a hoisting unit (304, 404), in particular an overhead trolley running on two rails,
having a first and a second running-gear carrier which are able to travel on respective rails (312, 412) by means of wheels (315, 415, 316, 416, 317, 417) and which form a 3-point support system,
the first running-gear carrier (301, 401) being connected to the second running-gear carrier (302, 402) by a cross-member (303, 403) to which the hoisting unit (304, 404) is fastened,
**characterised in that** the hoisting unit (304, 404) is fastened to the cross-member (303, 403) laterally, between the running-gear carriers, in such a way that the hoisting unit does not project substantially beyond the running-gear carriers in the upward direction, and **in that** the rope drum (305, 405) of the hoisting unit and a fastening which the hoisting unit has for the end of the rope (309, 409) are arranged on one side of the cross-member and a top block (308, 408) is arranged on the opposite side of the cross-member.

2. Trolley running on two rails according to claim 1, **characterised in that** the gearbox and/or the rope drum and/or the electrical control system of the hoisting unit (304, 404) are arranged on that side which is adjacent the second running-gear carrier (302, 402), in particular in a part of the frame (307, 407).

3. Trolley running on two rails according to either of claims 1 and 2, **characterised in that** the second running-gear carrier (302, 402) has one wheel (416), or two wheels (316, 317) spaced a short distance (D) apart.

4. Trolley running on two rails according to claim 3, **characterised in that** the wheels (316, 317) are connected to the running-gear carrier (302) by means of a rocker (320).

5. Trolley running on two rails according to one of the foregoing claims, **characterised in that** the first running-gear carrier (301, 401) is connected to the second running-gear carrier (302, 402) approximately centrally by means of the cross-member (303, 403).

6. Trolley running on two rails according to one of the foregoing claims, **characterised in that** the longitudinal extent of the first running-gear carrier is greater than that of the second running-gear carrier and the hoisting unit (304, 404) projects beyond the second running-gear carrier (302, 402) in the direction of travel (V).

7. Trolley running on two rails according to one of the foregoing claims, **characterised in that** horizontal guiding members (424), and in particular guiding rollers, are arranged at the ends of the first running-gear carrier (401).

8. Trolley running on two rails according to one of the foregoing claims **characterised in that** at least one wheel (313, 413) is drivable and, arranged on the underside (326) of the rail, there is at least one pair of friction rollers (319) which cooperate with the driven wheel (313) and which can be pressed against the underside (326) of the rail by having the distance between them set.

9. Trolley running on two rails according to claim 8, **characterised in that** the two friction rollers (319) making up each pair of friction rollers are arranged below the given wheel (313) and symmetrically to the axis of rotation of the wheel (313).

10. Trolley running on two rails according to claim 8 or 9, **characterised in that** each pair of friction rollers is fastened to the given running-gear carrier (301) by means of a supporting linkage.

11. Trolley running on two rails according to claim 10, **characterised in that** the supporting linkage comprises two two-armed levers (328) able to be pivoted about a common axis, a friction roller (329) being rotatably mounted at one free end of each lever (328).

12. Trolley running on two rails according to claim 11, **characterised in that** the other two free ends of the levers (328) of the supporting linkage are connecting together by means of a spring-loaded pressure-applying mechanism (331).

13. Trolley running on two rails according to claim 12, **characterised in that** the pressure-applying mechanism (331) comprises a screw or bolt (332) which connects the two free ends of the levers (328) together, and a compression spring (333) which can be fitted onto the screw or bolt (332) and which can be placed under load by means of a nut (334).

## Revendications

1. Chariot de pont roulant monté sur deux rails et comportant un treuil (304, 404), notamment chariot de pont roulant aérien monté sur deux rails, lequel comporte
des premier et deuxième supports de mécanisme de roulement qui sont déplaçables chacun sur un rail de roulement (312, 412) au moyen de roues porteuses (315, 415, 316, 416, 317, 417) et qui forment un support à trois points d'appui,
le premier support de mécanisme de roulement (301, 401) étant relié au deuxième support de mécanisme de roulement (302, 402) au moyen d'une traverse (303, 403) à laquelle est fixé le treuil (304, 404),
**caractérisé en ce que** le treuil (304, 404) est fixé latéralement à la traverse (303, 403), entre les supports de mécanisme de roulement, de sorte que le treuil ne fait pratiquement pas saillie vers le haut au-dessus des supports de mécanisme de roulement, et **en ce que** le tambour à câble (305, 405) et une fixation d'extrémité de câble (309, 409) du treuil sont disposés d'un côté et une chape supérieure (308, 408) est disposée du côté opposé de la traverse.

2. Chariot de pont roulant monté sur deux rails selon la revendication 1, **caractérisé en ce que** le réducteur à engrenages et/ou le tambour à câble et/ou la commande électrique du treuil (304, 404) sont disposés du côté du deuxième support de mécanisme de roulement (302, 402), notamment dans une partie de cadre (307, 407).

3. Chariot de pont roulant monté sur deux rails selon l'une des revendications 1 à 2, **caractérisé en ce que** le deuxième support de mécanisme de roulement (302, 402) comporte une roue porteuse (416) ou deux roues porteuses (316, 317) espacées d'une faible distance (D).

4. Chariot de pont roulant monté sur deux rails selon la revendication 3, **caractérisé en ce que** les roues porteuses (316, 317) sont reliées au support de mécanisme de roulement (302) par une coulisse (320).

5. Chariot de pont roulant monté sur deux rails selon l'une des revendications précédentes, **caractérisé en ce que** le premier support de mécanisme de roulement (301, 401) est relié à peu près au milieu au deuxième support de mécanisme de roulement (302, 402) au moyen de la traverse (303, 403).

6. Chariot de pont roulant monté sur deux rails selon l'une des revendications précédentes, **caractérisé en ce que** le premier support de mécanisme de roulement a une extension longitudinale qui est supérieure à celle du deuxième support de mécanisme de roulement et le treuil (304, 404) fait saillie, dans la direction de déplacement (V), au-dessus du deuxième support de mécanisme de roulement (302, 402).

7. Chariot de pont roulant monté sur deux rails selon l'une des revendications précédentes, **caractérisé en ce que** des éléments de guidage horizontaux (424), notamment des roues de guidage, sont disposés aux extrémités du premier support de mécanisme de roulement (401).

8. Chariot de pont roulant monté sur deux rails selon l'une des revendications précédentes, **caractérisé en ce qu'**au moins une roue porteuse (313, 413) est entraînable et au moins une paire de roues à friction (319), coopérant avec la roue porteuse entraînée (313), est disposée du côté inférieur (326) du rail de roulement, qui peuvent être amenées contre le côté inférieur (326) du rail de roulement en réglant la distance entre elles.

9. Chariot de pont roulant monté sur deux rails selon la revendication 8, **caractérisé en ce que** les deux roues à friction (319) de chaque paire de roues à friction sont disposées au-dessous de la roue porteuse (313) symétriquement à l'axe de rotation de la roue porteuse respective (313).

10. Chariot de pont roulant monté sur deux rails selon la revendication 8 ou 9, **caractérisé en ce que** chaque paire de roues à friction est fixée au support de mécanisme de roulement respectif (301) par un ensemble de tringles de support.

11. Chariot de pont roulant monté sur deux rails selon la revendication 10, **caractérisé en ce que** l'ensemble de tringles de support comporte deux leviers à deux bras (328) aptes à pivoter autour d'un axe commun, une roue à friction (329) étant montée de façon à pouvoir tourner à une extrémité libre de chaque levier (328).

12. Chariot de pont roulant monté sur deux rails selon la revendication 11, **caractérisé en ce que** les deux autres extrémités libres des leviers (328) de l'ensemble de tringles de support sont reliées entre elles par un mécanisme de pressage (331) contraint par ressort.

13. Chariot de pont roulant monté sur deux rails selon la revendication 12, **caractérisé en ce que** le mécanisme de pressage (331) est constitué d'une vis (332) reliant entre elles les deux extrémités libres des leviers (328) et d'un ressort de compression (333) pouvant être placé sur la vis (332) et être serré par un écrou (334).
